# EUROPÄISCHE PATENTSCHRIFT

(11) **EP 1 361 303 B1**
(45) Veröffentlichungstag und Bekanntmachung des Hinweises auf die Patenterteilung: **06.07.2005**
(21) Anmeldenummer: 02010563.1
(22) Anmeldetag: 10.05.2002
(51) Int. Cl.: D03C 19/00, D03D 27/10

(54) **Verfahren zur Herstellung von gemusterten Schlingenpol-, Flor- oder Plüscherzeugnissen mit gewebter Grundware**
Method for the manufacture of patterned loop pile, flocked or plush products with a woven support
Procédé pour la fabrication de produits à poils, à floques ou à boucles à motifs avec un support tissé

(43) Veröffentlichungstag der Anmeldung: 12.11.2003
(73) Patentinhaber: SCHÖNHERR Textilmaschinenbau GmbH, 09113 Chemnitz (DE)
(72) Erfinder: Gössl, Rainer Dr., 09387 Jahnsdorf/Erzgebirge (DE)
(74) Vertreter: Schneider, Manfred, Dipl.-Ing.

(56) Entgegenhaltungen:
- WO-A-00/60151
- DE-A- 4 035 936
- DE-A- 4 438 535
- DE-A- 10 159 971

## Beschreibung

Die Erfindung betrifft ein Verfahren zur Herstellung von gemusterten Schlingenpol-, Flor- oder Plüscherzeugnissen mit gewebter Grundware, wobei für die Ausbildung je einer in Kettrichtung verlaufenden Reihe von Musterpunkten eine Gruppe von Polfäden unterschiedlicher Farbe, den Herstellungsprozess begleitend, bereitgehalten wird und wobei die jeweils zur Musterung ausgewählten Polfäden oder Polfadenabschnitte jeder Polfadengruppe mittels Klemmgreifer oder Polfadenführer (z. B. Litze) mit mindestens einem, eine Polschlinge aufspreizendem Element (z. B. Schussfaden, Greifer, Polplatine, Rute, Lanzette mit Hilfsschussfaden) in Eingriff gebracht werden, wobei die auf diese Weise aufgespreizte Polschlinge in mindestens einer gewebten Grundware fixiert wird und wobei die fixierte Po!schlinge mit einem Teil ihrer Länge auf der Sichtseite schließlich als Schlinge oder als Florschenkel aus der Grundware musterbildend hervorsteht.

Es ist allgemein bekannt (vgl. "Die Teppichindustrie" - Osswald, Verlag Melliand Textilberichte, Heidelberg, 1965, Seite 55 ff /Gripper-Axminster/; Seite 77 ff /Rutenteppiche/; Seite 103 ff /Doppelteppiche/; Seite 123 /Lanzettenteppiche/; Seite 184 ff Tuftingteppiche) zur Ausbildung von in Kettrichtung verlaufenden Reihen von Musterpunkten jeder der Grundwaren des Teppichgewebes in jedem Kettkurs eine mehr oder weniger umfangreiche Gruppe von Polfäden zuzuordnen. Diese Polfäden der Gruppe werden - ausgewählt durch einen Jacquardmechanismus (meist Jacquardmaschine) und geführt durch einen Greifer oder durch eine den Polfaden führende Litze oder eine den Polfaden führende Nadel - fachbildend vor einzutragende oder zwischen bereits eingebundene Schussfäden verbracht.

Die einzutragenden Schussfäden und damit auch die Polfäden werden mittels Bindekettfäden an der sich ausbildenden Grundware fixiert. Die Polfäden mustern in jedem Kettkurs und in jedem Polbildungszyklus einzeln. Sie werden vor jedem Polbildungszyklus als Einzelfaden aus der Polfadengruppe neu ausgewählt. Die Farbe der Polfäden und damit die Farbe für jeden Musterpunkt wird - durch den Designer vorgegeben - beim Färbevorgang für jeden einzelnen Faden der Polfadengruppe vorbestimmt. Der Kanter der Web- oder Tuftingmaschine wird dann mit entsprechenden Spulen, die Fäden mit vorbestimmten Farben speichern, bestückt. Wird das Design des herzustellenden Teppichs geändert, sind andere, angepasste farbige Fäden und entsprechende Spulen bereitzustellen und im Kanter auszutauschen.

Diese Arbeitsweise ist sehr arbeitsaufwändig, erfordert lange Maschinenstilistände und führt zu hohen Materialverlusten. Das Patronieren des Steuerprogrammes ist sehr aufwändig und muss für jede Teppicheinstellung (Rietteilung und Polreihendichte) wiederholt werden.

Unter anderem durch die EP 1 046 734 ist es bekannt geworden, bei der Herstellung jacquardgemusterter Teppiche auf Doppelteppichwebmaschinen in jedem Kettkurs zur Erzeugung von zusätzlichen Mischfarben gleichzeitig zwei Polfäden einer Polfadengruppe zur Musterung auszuwählen. Diese Maßnahme führte dazu, dass in einzelnen Musterbereichen eine höhere Poldichte zu verzeichnen war. Zur Vermeidung von Qualitätsmängeln hat man deshalb diese sog. symmetrische Musterung auf solche Musterbereiche beschränkt, die prozentual nur einen sehr geringen Musteranteil aufwiesen. Die veränderte Poldichte kam somit nicht oder nur im begrenzten Maß zur Wirkung.

Zur Erhöhung der Produktivität des Webens von einfarbigen Teppichen (UNI-Teppiche oder -Plüsche) hat man die symmetrische Bindung - auch Polauf-Bindung genannt - verwendet (s. Osswald, Seiten 119 bis 122). Diese Bindung wird hier an sog. UNI-Doppelteppichen eingesetzt. Ein mustergemäßer Farbwechsel findet nicht statt. Die verschiedenfarbigen Polfäden ergänzen einander in der Farboptik. Die verschiedenfarbigen Pole sind aus einer Entfernung von etwa 1,5 Metern nicht mehr einzeln erkennbar und verschmelzen zu einer neuen Farbe. Die Dichte der Polnoppen oder Schlingen ist über den gesamten Teppichfonds nahezu gleich.

In der Flachweberei ist durch die DE 44 38 535 A1 ein Verfahren vorgeschlagen worden, bei dem die Musterpunkte durch eine Kombination von drei unterschiedlichen Grundfarben: Magenta, Cyan und Gelb sowie den Helligkeitsfarben: Schwarz und Weiß gebildet wurden. Die Grundfarben sowie die Helligkeitsfarben werden chorweise als einzeln zur Fachbildung heb- und senkbare Kettfäden angeboten und bereitgestellt. Vor jedem Schusseintrag werden Kombinationen dieser Farben in das jeweils oberste Fach auf der Sichtseite des Gewebes gebracht und damit der Farbcharakter des jeweiligen Musterpunktes festgelegt. Die Zahl der Schusseinträge pro Musterpunkt wurde durch die Zahl der zu verdeckenden Farben bestimmt. In Abhängigkeit von dem gewählten Farbton wurden erhebliche Teile des Musterpunktes durch den einfarbigen, verdeckenden Schussfaden bestimmt. Diese Tatsache führt zu einer erheblichen Beeinträchtigung der Farbgestaltung, so dass sich dieses Webprinzip nicht wie gewünscht bewähren konnte.

Mit dem EP 1 165 869 A1 wurde ein weiteres Verfahren zur Herstellung gemusterter Glattgewebe vorgestellt. Das Prinzip dieses Webverfahrens beruht darauf, dass in sich wiederholenden Zyklen Schussfäden in drei Grundfarben sowie Schüsse mit den Helligkeitsfarben Schwarz und Weiß eingetragen wurden. Diese verschiedenfarbigen Schussfäden wurden durch die Jacquardsteuerung einfarbiger Kettfäden innerhalb eines Musterpunktes abschnittsweise abgedeckt, so dass die an der Oberfläche befindlichen Schussfäden den Farbcharakter des Musterpunktes bestimmen konnten
Nachteilig ist in diesem Fall, dass auch hier ein erheblicher Teil der verschiedenfarbigen Schussfäden in jedem Musterpunkt durch einfarbige Kettfäden abgedeckt werden muss und die verbleibenden farbigen Flächen deutlich kleiner sind als der gesamte Musterpunkt. Der farbliche Charakter der Kettfäden bestimmt in nohem Maß das Farbbild des Musterpunktes mit.

Alle diese Verfahren zur Herstellung von Geweben, deren Musterpunkte sich aus mehreren farbigen Fäden zusammensetzen, waren insbesondere für die Teppichherstellung nicht verwendbar. Das Abdecken von farbigen, nicht für die Farbgebung benötigter Fäden durch Schuss- oder Kettfäden ist bei der Teppichherstellung nicht realisierbar, weil die Ausbildung des Musters in einer von der Grundware, in der sich die Kett- und Schussfäden befinden, entfernten Ebene erfolgt. Im Übrigen lassen die bei den bekannten Verfahren dominierenden einfarbigen, abdeckenden Schuss- oder Kettfäden im Musterpunkt eine freie Farbwahl durch die Kombination von Fäden unterschiedlicher Farbe im Musterpunkt nicht zu.

Die Bereitstellung von Fäden in sehr vielen Farbabstufungen ist teuer und sehr zeitaufwendig. Eine extrem umfangreiche Lagerhaltung ist erforderlich. Der Zeitaufwand für des Austauschen der Spulen bei einem Design-Wechsel ist hoch. Die Zahl der in einem Kanter unterzubringenden Spulen ist begrenzt. Ebenso ist die Bereitstellung und Steuerung von den Herstellungsprozess begleitenden Polfadengruppen mit zunehmender Fadenzahl schwieriger und schließlich nicht mehr beherrschbar.
Auch die herkömmliche Mustervorbereitung ist nicht dazu geeignet, eine Vielzahl sehr genau abgestufter Farben einzuordnen und die Jacquardmaschine entsprechend zu programmieren. Zudem ist, wie bereits erwähnt, der Aufwand für das Erstellen von Steuerprogrammen für die Mustersteuerung und deren Anpassung an andere Teppicheinstellungen sehr hoch.

Die **Aufgabe** der vorliegenden Erfindung ist es, ein Verfahren und ggf. eine Maschine zur Herstellung farbiger jacquardgemusterter Schlingenpol- oder Florerzeugnissen mit gewebter Grundware aufzuzeigen, bei dem die Musterpunkte - nach dem Beispiel der Flachweberei - ausschließlich durch eine begrenzte Zahl wählbarer Polfäden von Grundfarben zusammengesetzt werden, wobei die Musterpunkte möglichst klein gehalten und möglichst homogen mit vielen Farbabstufungen gestaltet werden können. Der Aufwand für das Wechseln von Spulen im Kanter und die Lagerhaltung von Spulen soll minimiert werden.

Ein weiterer Aspekt der Erfindung besteht darin, den Aufwand für die Gestaltung des detaillierten, vielfarbigen Muster-Steuerprogrammes und dessen Anpassung an andere Teppicheinstellungen zu reduzieren.

Diese Aufgabe wird insbesondere durch das Verfahren gemäß Anspruch 1 gelöst. Durch den Einsatz von Polfadengruppen aus einer Mehrzahl von Grundfarben sowie aus zwei Helligkeitsfarben, Schwarz und Weiß, schafft man die Voraussetzung, dass jede Farbe durch eine Mischung mehrerer Farben, Helligkeiten und Fehlpolen gebildet werden kann. Es stellt sich eine mittlere Dichte der Poldecke durch die durchschnittliche Zahl und/oder Größe der Farbpunkte oder Pixel ein.

Die Definition der Größe der Musterpunkte - durch die Zahl der Kettkurse und durch die Zahl der dazugehörigen, nacheinander ablaufenden Polbildungszyklen - macht es möglich, dass die Zusammenstellung der Musterpunkte durch unterschiedliche Farbpunkte einerseits räumlich definiert werden kann und andererseits die Basis für die Umwandlung der in einer bestimmten Farbe vorgegebenen Musterpunkte in Polbindungsprogrammen, deren Farbwert der bestimmten Farbe am nächsten kommt, schafft.

Je größer die Zahl der einen Musterpunkt gestaltenden Kettkurse und/oder Polbildungszyklen ist, um so bessere Möglichkeiten gibt es für die Abstufungen der möglichen Mischfarben. Andererseits ermöglicht eine ausreichende Zahl von Abstufungen der Farben bei möglichst kleinen Musterpunkten eine bessere Abstufung im Bereich von Konturen. Der kleinste Musterpunkt wird durch einen einzigen Kettkurs und einen Polbindungszyklus bestimmt, wobei eine Farbmischung nur dann erreichbar ist, wenn nur einzelne Polfadenschenkel jeder ausgewählten Grund- oder Helligkeitsfarbe in einem Musterpunkt aktiviert werden.

Die Tatsache, dass ausschließlich die freien Polschenkel oder Polhenkel an der Musterung beteiligt sind, beseitigt die Einflüsse der Kett- oder Schussfäden auf die Farbe des Musterpunktes. Es wird mit diesem Verfahren erstmals möglich, ein jacquardgemustertes Flächengebilde mit Schlingen oder Flor an der Oberfläche ausschließlich aus Grund- und Helligkeitsfarben nahezu beliebig zusammenzusetzen. Der Begriff Grundfarben ist dabei nicht auf bestimmte, vielleicht durch Standards definierte Grundfarben beschränkt. Es können Gruppen von auf dem Farbkreis (z. B. Osswald) verteilten Farben sein, die geeignet sind, durch Mischung ein möglichst großes Farbspektrum zu erzielen.

Die Modifikation der Arbeitsweise zur Herstellung eines Gewebes nach einer digital erfassten Mustervorlage gemäß Anspruch 2 macht die Verfahrensweise nach Anspruch 1 auch ökonomisch sehr attraktiv.

Mit der Ermittlung und Definition der mittleren Farbwerte der auf der Webmaschine realisierbaren Musterpunkte und der Umwandlung dieser Farbwerte in entsprechende Polbindungsprogramme (deren Farbwert den bestimmten, mittleren Farbwerten am nächsten kommt) für diese Musterpunkte wird es möglich, ausgehend von einem elektronisch speicherfähigem Bild, auschließlich durch eine entsprechende Verarbeitung der Bilddaten mittels Computer, die Jacquardmaschine dann so zu steuern, dass ein annähernd natürliches Wiedergeben dieses Bildes auf dem fertigen Teppich möglich wird

Die Ausführung der Verfahrensschritte nach Anspruch 1 oder Anspruch 2 lässt sich - gemäß Anspruch 3 - auf nahezu allen Webmaschinen realisieren, bei denen die mittels Jacquardmaschine ausgewählten Polfäden durch Litzen oder Greifer fachbildend vor einen anzuschlagenden Schussfaden gebracht werden.

An Axminster-Webmaschinen können u. U. den Greifern gleichzeitig zwei unterschiedlich wählbare Pofäden dargeboten werden. Diese bilden dann gemeinsam einen Polhenkel. Mehrere, einem Musterpunkt zugeordnete Greifer können einmal oder mehrmals zur Vervollständigung des Musterpunktes wirksam gesteuert werden.

An Tuftingmaschinen kann man die Lieferung der Polfäden oder auch die Aktivierung der einzelnen Tuftignadeln nach dem genannten Prinzip steuern.

An Rutenwebmaschinen und an Doppelteppich- oder Doppelflorwebmaschinen sowie an Lanzettenwebmaschinen werden die Litzen in üblicher Weise durch die Jacquardmaschine gesteuert. In Abhängigkeit von der Größe der verwendeten Musterpunkte und der verwendeten Grundfarben kann eine sehr große Zahl von Farben zusammengestellt werden, ohne dass ein designbedingtes Auswechseln von Spulen im Kanter nötig wäre.

Mit besonderem Vorteil lassen sich gemäß Anspruch 4 solche Gewebe mustern, bei denen die Polfäden der Polfadengruppen als sog. Totpole im Grundgewebe eingebunden, den Webprozess begleitend für die Musterung bereit gehalten und sonst aber als Einheit (tote Chore oder Totpole) verborgen werden.

Besonders vorteilhaft ist die Anwendung des Verfahrens auf Doppelflor- oder Doppelteppichwebmaschinen gemäß Anspruch 5. Die Grundfäden - z. B. Rot, Grün und Blau; die inversen Grundfarben, sowie die Helligkeitsfäden Schwarz und Weiß können hier den oberen und unteren Grundwaren kettkursweise fest zugeordnet werden. Die Zahl der verfügbaren Farben wird damit ohne wesentliche Veränderung der Zahl der Totpole deutlich erhöht.

Es ist zweckmäßig - gemäß Anspruch 6 - die Musterpunkte über zwei Kettkurse und mindestens zwei Polbindungszyklen zu erstrecken und die jeweils ausgewählten Polfäden so anzuordnen, dass sie innerhalb eines Musterpunktes die Farben schachbrettartig oder besser diagonal zusammenstellen. Dadurch kann eine Reihigkeit insbesondere bei größeren einfarbigen Musterpunkten bzw. Flächen vermieden werden.

Durch die Anbindung der musternden Polhenkel an Rückenschüsse und Innenschüsse der gleichen Ware - nach Anspruch 7 - wird die Verfügbarkeit kombinierbarer Polfäden deutlich erhöht.

Mit der Wahl unterschiedlicher Bindungsabschnitte für die Scheitel der Polhenkel - nach Anspruch 8 und Anspruch 9 - kann gewährleistet werden, dass die beiden Schenkel eines Polhenkels entweder im gleichen Musterpunkt, in aufeinander folgenden Musterpunkten oder in beliebig voneinander entfernten Musterpunkten einzeln abrufbar sind.

Die Bindungszyklen von Polfäden können gemäß Anspruch 10 hinsichtlich der Einbeziehung von Rücken- und Innenschüssen zum Aufspreizen von Polhenkeln sehr unterschiedlich gewählt werden, so dass weitere Varianten zur Gestaltung der Polbindungsprogramme in einem Musterpunkt wirksam werden.

Das Aktivieren und das Deaktivieren von musternden Polfäden kann nach unterschiedlichen bekannten Verfahrensweisen gestaltet werden. Man kann den Polbindungsprogrammen der Musterpunkte solche, der Aktivierung bzw. der Deaktivierung dienenden Programmabschnitte, den Polbindungsprogrammen voranstellen, in sie einbinden und oder ihnen nachordnen (Anspruch 11). Die vorangestellten und nachgeordneten Aktivierungs- oder Deaktivierungsabschnitte werden nicht automatisch Bestandteile der Polbindungsprogramme. Sie werden automatisch hinzugefügt, wenn zwischen aufeinander folgenden Musterpunkten Farbwechsel nötig werden.

Der Gestaltung der Polbindungsprogramme sind auch hinsichtlich der Bindungsgestaltung keine Grenzen gesetzt. Gemäß Anspruch 12 lassen sich auch Bindungen aus Schlingen und/oder Florschenkeln innerhalb von Musterpunkten und in aufeinander folgenden Musterpunkten kombiniert einsetzen (Vgl. EP 1 046 734 A2).

Eine besonders praktische Arbeitsweise nach dem vorgestellten erfindungsgemäßen Verfahren lässt sich mit einer Textilmaschine, insbesondere mit einer Webmaschine zur Herstellung von gemusterten Schlingenpol- oder Florerzeugnissen realisieren, die mit einem Scanner oder einer Kamera zur Erfassung optischer Konstellationen und mit Mitteln zur digitalen Aufbereitung der Bildelemente ausgestattet ist.

Das aufgenommene Bild kann auch die bisher üblichen Musterspeicher ersetzen. Der an Webmaschinen übliche Steuerrechner kann bei der heute verfügbaren Rechnerkapazität die Wandlung oder Übersetzung der ermittelten mittleren Farbwerte der Musterpunkte in digitale Steuerbefehle für Polbindungsprogramme auch bei hohen Arbeitsgeschwindigkeiten realisieren. Zweckmäßiger erscheint es jedoch zu sein, das Polbindungsprogramm für das gesamte Muster vorab zu erstelien, zu kontrollieren und dann für den Arbeitsprozess abrufbar zu speichern.

Die Erfindung soll anhand von Ausführungsbeispielen näher erläutert werden. In den dazu gehörigen Zeichnungen zeigen:
- Fig. 1a, Fig. 1b: die Zuordnung der unterschiedlich farbigen Polfäden zur Oberware bzw. Unterware für Musterpunkte, die sich über zwei Kettkurse erstrecken, in einer schematischen Darstellung,
- Fig. 1c: die schematische Darstellung eines Musterpunktes (z. B. einer Oberware), der sich über zwei Kettkurse und zwei Polbindungszyklen erstreckt,
- Fig. 1d: eine Schnittdarstellung des ersten Kettkurses in einer Ansicht von links in Fig. 1c,
- Fig. 1e: eine Darstellung analog Fig. 1d für den zweiten Kettkurs der Fig. 1c,
- Fig. 2a, Fig. 2b: die Aufteilung der Polfäden in einem Kettkurs,
- Fig. 2c: eine Darstellung analog Fig. 1c mit einem Musterpunkt, der sich über einen Kettkurs und einen Polbindungszyklus erstreckt,
- Fig. 2d: eine schematische Darstellung des Polfadenverlaufes beim Doppelteppichweben bei der Gestaltung des Musterpunktes nach Fig. 2c,
- Fig. 3a bis Fig 3d: eine analoge Darstellung zur Fig. 2, bei der sich jedoch der Musterpunkt in Kettrichtung über zwei Polbindungzyklen erstreckt,
- Fig. 4a bis Fig. 4d: eine Darstellung analog Fig. 2, bei der sich jedoch der Musterpunkt über drei Kettkurse und vier Schusseintragszyklen erstreckt, in Fig. 4d ist der Polfadenverlauf für den ersten Kettkurs angegeben,
- Fig. 5: kombinierfähige Bindungsabschnitte der Polfäden an Doppelteppichwebmaschinen, die zu Polbindungsprogrammen zusammenfügbar sind,
- Fig. 6: Grundbindungen pro Farbe und Musterpunkt, die in Abhängigkeit von der Häufigkeit der Polschenkel einer Grund- oder Helligkeitsfarbe pro Musterpunkt abrufbar sind,
- Fig. 7: einen Querschnitt durch ein Bouclé-Gewebe, bei dem pro Kettkurs und Musterpunkt mindestens vier Polfäden gleichzeitig musternd verfügbar sind,
- Fig. 8: einen Querschnitt durch ein Axminster-Gewebe, bei dessen Herstellung dem Greifer für die Polhenkel gleichzeitig zwei vorlegbare Polfäden mustergemäß dargeboten werden und
- Fig. 9: ein Blockschaltbild zur Erläuterung des Verfahrensablaufes bei der Erstellung des MusterSteuerungsprogrammes für ein komplettes Muster eines Erzeugnisses.

Obwohl sich die vorliegende Erfindung generell auf Textilmaschinen zur Herstellung von Schlingenpol-, Flor- oder Plüscherzeugnissen mit gewebter Grundware erstreckt, soll das vorliegende Ausführungsbeispiel sich auf die produktivste Webtechnologie für solche Erzeugnisse, nämlich das Doppelteppichweben (Fig. 1 bis 6), beschränken. Nur die Fig. 7 und die Fig. 8 zeigen schematische Darstellungen von Bouclé- und Axminstergeweben.

An Doppelteppichwebmaschinen werden die für die Gestaltung der Musterpunkte erforderlichen Gruppen von Polfäden in zwei Grundwaren - nämlich in die Oberware OW und in die Unterware UW - eingebunden Es können wahlweise Totpole der Oberware OW und der Unterware UW zum Zweck der Musterung ausgewählt werden. Der jeweils musternde Polfaden wird dabei mit Hilfe jacquardgesteuerter Litzen derart vor die einzutragenden Schussfäden RS, IS gebracht, dass die Polfäden wechselweise von Schussfäden RS, IS der Oberware OW und in der Unterware UW abgebunden werden. Das Abbinden der Schussfäden RS, IS erfolgt in üblicher Weise durch die ebenfalls, an der Fachbildung beteiligte ein- oder zweifädige Bindekette BK. Die Anwesenheit einer Füllkette FK ist in jeder Grundware empfehlenswert. Die musternden Polfäden werden durch die Schussfäden RS, IS von Oberware OW und Unterware UW aufgespannt. Das fertige Doppelpolgewebe wird mittig zwischen den Grundwaren durch das Trennen der Polschenkel geteilt, so dass schließlich zwei spiegelbildliche Teppiche verfügbar sind.

Mit dem Ziel, ein Teppichgewebe aus Mischfarben zu gestalten und dabei eine sehr große Zahl von Farbwerten, verteilt über die gesamte Farbskala, verfügbar zu haben, werden nach dem Beispiel des Mehrfarbendruckes Fäden verwendet, die z. B. aus den Grundfarben RGB und/oder MYC bestehen. Zusätzlich werden sog. Helligkeitsfarben, hier Schwarz S und Weiß W, verwendet.

An Doppelteppichwebmaschinen werden vorzugsweise die Grundfarben: Rot R, Grün G und Blau B zusammen mit einem Helligkeitsfaden Schwarz S in die Oberware OW als Totpole eingefügt (Fig. 1a). In der Unterware sind im ersten Kettkurs KK die inversen Grundfarben: Magenta M, Gelb Y, Cyan C zusammen mit dem Helligkeitsfaden Weiß W als Totpol eingeordnet (Fig. 1b).

In dem jeweils benachbarten, zweiten Kettkurs KK sind die Totpolzuordnungen in Ober- und Unterware OW, UW gegenüber dem ersten Kettkurs KK vertauscht. Die Polfäden beider Kettkurse - 1. KK und 2. KK - bilden eine Gruppe von Polfäden GP für die Herstellung einer in Kettrichtung verlaufenden Reihe von Musterpunkten.

In Fig. 1c ist ein Auswahlbeispiel für einen Musterpunkt MS/MK einer Oberware dargestellt. Der Musterpunkt MS/MK erstreckt sich über zwei Kettkurse KK und zwei Polbildungszyklen PZ. Ein Polbindungszyklus PZ besteht in diesem Fall aus zwei Schusseintragszyklen. Der musternde Polfaden bewegt sich während eines Polbindungszyklus PZ z. B. von der Oberware OW in die Unterware UW und wieder in die Oberware OW zurück (vgl. Fig. 6, Bindungsbeispie! links außen).

Wie wir erkennen können, setzt sich der Musterpunkt MS/MK - hier einer Oberware - aus sechzehn verschiedenen Querschnitten von Polschenkelfäden unterschiedlicher Farbe zusammen. In jedem Kettkurs sind gleichzeitig mindestens zwei Polfäden zur Musterung aktiviert. Die Polfäden können nach jedem Polbildungszyklus PZ neu ausgewählt werden. Sie bilden in dem vorliegenden Fall innerhalb eines Polbildungszyklus PZ jeweils zwei Polschenkel aus.

Die linken Polfäden R, sind im ersten Kettkurs KK durch die Rückenschüsse RS (RSA, RSV, RSE) gebunden, während die rechts in einem Kettkurs gezeigten Polfäden über Innenschüsse IS mustern. Zur Darstellung dieser Bindung wird in den Fig. 1c, 2c, 3c und 4c jeweils nur die Bindungsweise der Oberware OW dargestellt. Dabei wird die Bindung durch Rückenschüsse RS durch ein schraffiertes Symbol RSV, RSA; RSE und die Bindung durch Innenschüsse IS durch ein leeres Vierecksymbol ISV; ISA; ISE dargestellt.

Wird ein Polfaden im Bereich der Abbindung gewechselt, dann ist der neu musternde Polfaden nur durch ein halbes Symbol - RSA für einen neu mit der Musterung beginnenden Polfaden und RSE für einen letztmalig bindenden, musternden Polfaden gekennzeichnet. In gleicher Weise wird auch der Wechsel im Bereich von Innenschüssen IS schematisch durch Symbole ISV; ISA; ISE dargestellt.

In der Fig. 1d ist ein Querschnitt durch eine Oberware im ersten Kettkurs KK dargestellt. Das Bild der geschnittenen Polschenkel des ersten Kettkurses 1. KK wird von der Seite gezeigt. Die Farben der einzelnen Polfäden sind durch bestimmte Linienformen gemäß der Legende, die rechts oben gezeigt ist, dargestellt.

Wir erkennen in Fig. 1d frontseitig die roten Musterpixcel R als Polschenkel, die sämtlich über Rückenschüsse RS binden. Im ersten Polbildungszyklus 1. PZ ist der dahinter liegende gelbe Faden Y dargestellt, der über einen Innenschuss IS bindet. Im folgenden Polbildungszyklus 2. PZ bindet neben dem über Rückenschüsse RSV und RSE bindenden roten Polfaden R ein weißer Polfaden W über den Innenschuss IS.

Im zweiten Kettkurs 2. KK, dargestelit in Fig. 1e, erkennen wir zunächst den über den Rückenschuss RS im ersten Polbindungszyklus 1. PZ bindenden Magenta-Faden und im zweiten Polbindungszyklus 2. PZ die gelben Y-Fäden. Der zweite musternde Polfaden - Weiß W - im ersten Polbindungszyklus 1 PZ stammt hier aus der gleichen Grundware wie der Magenta-Faden und bindet daher auch in der gleichen Weise über Rückenschüsse RSA und RSE. Der Innenschuss IS trägt hier keinen Polfaden. Im folgenden, zweiten Polbindungszyklus PZ mustert jedoch parallel zum gelben Polfaden Y der rote Faden R aus der Unterware. Letzterer (R) bindet über den Innenschuss ISV und bildet einen geschlossenen Polhenkel.

Die Fig. 2 ist in ihrer Struktur ebenso aufgebaut wie Fig. 1. Hier umfasst der Musterpunkt MS'/MK' jedoch nur einen Kettkurs und einen einzigen Polbindungszyklus PZ. Vom Stand der Technik unterscheidet sich diese Variante dadurch, dass innerhalb des Musterpunktes MS'/MK' vier verschiedene Polfäden nur mit jeweils einem Polschenkel an der Musterbildung beteiligt sind (Vgl. Fig. 2c).

Bereits durch die in Abhängigkeit von der Bindung möglichen Kombinationen lassen sich sehr viele verschiedene Farbwerte in einem sehr kleinen Musterpunkt darstellen. Die Bindung des Doppelteppichgewebes, die zu dem Musterpunkt MS'/MK' (Fig 2c) der Oberware führt, ist schematisch in Fig. 2d dargestellt. Die an der Bildung des Musterpunktes beteiligten Polfäden der Gruppe von Polfäden GP' wechseln erst in einem der nächsten Musterpunkte wieder zurück in ihre Ausgangsware. Dieser Musterpunkt MS'/MK' ist der kleinste durch Farbmischung

Eine Möglichkeit zur Vergrößerung der Farbvielfalt wird bereits durch die Verfahrensweise nach Fig. 3 aufgezeigt. Hier wird für einen Musterpunkt MS"/MK" ebenfalls nur in einem Kettkurs KK" gemustert. Es steht eine Gruppe von Polfäden GP" für jede Reihe von Musterpunkten MS/MK in Kettrichtung zur Verfügung. Der Musterpunkt MS"/MK" wird jedoch in zwei aufeinander folgenden Polbindungszyklen PZ ausgeformt. Dadurch ergibt sich bereits eine deutlich höhere Farbanzahl als bei der Ausführung nach Fig. 2c.

Die für den üblichen Gebrauch größte Farbanzahl pro Musterpunkt wird in Fig. 4 gezeigt. Dieser Musterpunkt MS'"/MK'" erstreckt sich über drei Kettkurse KK und vier Polbindungszyklen PZ. Eine Polfadengruppe GP" wird durch die Poliäden von drei Kettkursen 1. KK, 2. KK, 3. KK gebildet. Es stehen pro Musterpunkt insgesamt achtundvierzig Polschenkelquerschnitte zur Verfügung. Ein solcher Musterounkt MS"'/MK"' hat bei einer üblichen Feinheit der Webmaschine und einer üblichen Schussdichte Abmessungen von 6 mm * 3 mm. Einen quadratischen Musterpunkt von 6 mm *6 mm könnte man z. B. mit drei Kettkursen KK und acht Polbindungszyklen PZ erreichen.

Es ist auch denkbar, innerhalb eines Bildes unterschiedliche Bereiche mit unterschiedlichem Raster aufzubereiten. Soweit diese sich zu einem lückenlosen Programmkomplex vereinigen lassen.

Aus einem Augenabstand von etwa 1,50 m sind die einzelnen Polschenkelquerschnitte nicht mehr einzeln erkennbar. Ein Musterpunkt der genannten Größe scheint dann einen mittleren Farbwert zu besitzen.

Bei solchen Musterpunkten muss auch nicht jeder Polhenkelplatz besetzt sein. Anstelle einer gewählten Farbe kann man auch Fehlstellen einfügen. Die unterschiedliche Dichte gleicht sich innerhalb mehrerer Musterpunkte regelmäßig wieder aus.

In Abhängigkeit von den jeweiligen verfügbaren Bindungen einer Webmaschine und von den Auswahlmöglichkeiten der Jacquardmaschine lassen sich pro Musterpunkt sehr viele Mischfarben in feiner Abstufung erzeugen. Die Polbindungsprogramme für einen Musterpunkt mit einem bestimmten Farbwert werden zweckmäßigerweise vorab festgelegt und über einen nahe kommenden Farbwert abrufbar gespeichert.

Die Verfahrensweise zur Erzeugung eines derartigen Musters mit praktisch unendlich vielen Farbabstufungen wird im Folgenden anhand der Fig. 9 beschrieben. Für das Erfassen eines Bildes stehen vorzugsweise eine Kamera 12 oder ein Scanner 11 zur Verfügung. Sie können ein farbiges Bild digital erfassen und in dem Bildspeicher 1 ablegen. Das gespeicherte Bild wird auf dem Monitor 33 als Bild 33a widergegeben.

In Abhängigkeit von den Daten der Webmaschine (Dichte der Kettkurse und die gewünschte und mögliche Schussdichte) wird in Abstimmung mit dem Kunden, der Wünsche zur Größe der Musterpunkte äußern kann, eine Matrix über das Bild gelegt. Grundformen der Matrix können in einem Speicher 2 abrufbar bereitgehalten werden.

Für jeden Musterpunkt (die Größe der Musterpunkte kann auch unterschiedlich gestaltet werden) wird dann ein separater durchschnittlicher Farbwert ermittelt. Diese durchschnittlichen Farbwerte - bezogen auf die Musterpunkte MS/ MK - können auf dem Bildschirm 33b einzeln oder in unterschiedlicher Auflösung für größere Bereiche des Bildes - sichtbar gemacht werden.

Zur Vorbereitung eines Steuerprogrammes 6 der Webmaschine 7, insbesondere der Jacquardmaschine, wird für jeden Farbwert ein vorher zusammengestelltes und gespeicherte Polbindungsprogramm PP für einen solchen Musterpunkt MS/MK gespeichert - Speicher 4. Die Daten über den mittleren Farbwert werden mit den Farbwerten der Polbindungsprogramme PP verglichen. Das Polbindungsprogramm PP mit dem nächstliegenden Farbwert ersetzt im Speicher 6 die Daten für den mittleren Farbwert. Auf diese Weise entsteht ein im Speicher ablegbares Mustersteuerprogramm 6 für das gesamte Muster oder Bild. Mit Hilfe des Mustersteuerprogrammes kann die Webmaschine 7 bzw. deren Jacquardmaschine während des Webprozesses gesteuert werden.

Die Polbindungsprogramme PP für Musterpunkte MS/MK besitzen für die Steuerung des Musters zunächst nur die Abschnitte des Programmes, die tatsächlich zur Bildung musternder Polfadenschenkel notwendig sind. Werden bisher musternde Polfäden in die Totpolfadenschar überführt oder werden an irgend einer Stelle im Muster zusätzliche neu musternde Polfäden benötigt, dann werden diese mit Hilfe von Aktivierungsabschnitten AA und Deaktivierungsbindungsabschnitten DA dem Polbindungsprogramm an- oder eingefügt (vgl. Fig 5).

Vor- oder nachgeordnete Aktivierungs- AA und Deaktivierungsbindungsabschnitte DA werden den vorangehenden Polbindungsprogrammen PP oder den folgenden Polbindungsprogrammen PP zugeordnet.

Das so ergänzte Mustersteuerprogramm wird sodann gespeichert und kann beliebig oft abgearbeitet werden. Zur Kontrolle des Polbindungsprogrammes für komplette Muster - Muster-Steuerungsprogramm 6 - kann man mittels Rechnerprogramm aus den einzelnen Polbildungsprogrammen PP auch das real erreichbare Farbbild 33c nochmals am Bildschirm darstellen und ggf. manuell Korrekturen ausführen. Bei diesen Korrekturen können gezielt für bestimmte Musterpunkte oder Musterpunktgruppen andere Polbildungsprogramme PP eingefügt werden.

Zur rationellen Erstellung von Polbindungsprogrammen PP kann man sich einzelner Bindungsprogrammabschnitte bedienen, die abrufbar gespeichert sind. Grundbindungsabschnitte dafür sind in Fig. 5 in einer nicht vollständigen Auswahl dargestellt. Ein solcher Speicher sollte vor allem auch Aktivierungs- AA und Deaktivierungsbindungsabschnitte DA umfassen. Der Speicher sollte aber auch Polhenkelvarianten enthalten, die unterschiedliche Schussanbindungen in Ober- und/oder Unterware beinhalten. Unterschiedliche Varianten sollten auch für unterschiedliche Scheitelgestaltungen der Polhenkel vorgesehen werden, so dass man die Rückkehr des Polfadens in die Ausgangsware (dort wo der Poifaden regelmäßig als Totpol bindet) programmieren kann.

Eine weitere Rationalisierung der Gestaltung der Polbindungsprogramme ermöglichen Grundbindungsprogramme für bestimmte Erstreckungen einzelner Polfäden der Musterpunkte MS/MK in Kettrichtung MK Beispiele dafür zeigt Fig. 6.

Mit dieser Arbeitsweise kann man mit der verfügbaren Rechentechnik aus digital vorliegenden, gespeicherten Bildern in sehr kurzer Zeit weitgehend naturgetreue Abbildungen auf der Teppichoberfläche herstellen. Es ist möglich, Fotos auf dem Polgewebe mit ansprechender Genauigkeit - hinsichtlich Gestalt und Farbe - wiederzugeben.

Wie eingangs erwähnt, lässt sich das Prinzip der Warengestaltung auch mit anderen Webverfahren realisieren. Die dazu erforderlichen technischen Mittel sind jedoch der Arbeitsweise der jeweiligen Maschine anzupassen.

In Fig. 7 ist der Querschnitt eines sog. falschen Bouclé-Gewebes gezeigt, bei dem die geschlossenen Polhenkel über einen dicken Schussfaden aufgespreizt werden. Ein Musterpunkt sollte bei derartigen Waren aus zwei Kettkursen und zwei Polbindungszyklen bestehen. Es scheint u. a. aus Gründen der Preisgestaltung zweckmäßig zu sein, bei diesem Webverfahren nur mit einer Sorte von Grundfäden R, G, B oder M, Y, C und den beiden Helligkeitsfarben Schwarz S und Weiß W zu arbeiten. In jedem Polbildungszyklus können wahlweise ein oder zwei Polfäden gleichzeitig zur Musterung ausgewählt werden. Ob es möglich ist, einen dritten Polfaden mit auszuwählen, bleibt entsprechenden Versuchen überlassen.

Anstelle der dicken Schussfäden können bei dieser Arbeitsweise die Pole auch durch Ruten gespreizt werden, die nach Abschluss des Webvorganges wieder entfernt werden. Diese Ruten können in üblicher Weise auch als Schneidruten ausgebildet werden, wodurch man eine gemusterte Flordecke erhält.

Das genannte Verfahren lässt sich natürlich auch auf Doppelteppichwebmaschinen herstellen, die zum Aufspreizen der schlingenförmigen Polhenkel jeder Ware, der Oberware und der Unterware, Lanzetten mit Hilfsschussfäden verwenden (vgl. DD 254 035 A1).

Eine weitere Anwendungsmöglichkeit wird an Axminster-Webmaschinen gesehen - Fig. 8. An diesen Maschinen werden die Polfäden mittels bewegbarer Greifer aus einer Aufnahmeposition in eine sog. Einlegeposition bewegt. Zur Realisierung des vorliegenden Verfahrens können dem Greifer in der Darbietungsposition z. B. gleichzeitig bis zu zwei frei wählbare Polfäden zum Erfassen vorgelegt werden. Zu diesem Zweck müssten jedem Greifer zwei Vorlageplatinen mit allen Fäden des Chores unabhängig voneinander steuerbar zugeordnet werden, so dass jeder Greifer beliebige Farbkombinationen aus zwei Fäden erfassen kann. Der übrige Webvorgang erfolgt in üblicher Weise.

Unabhängig davon lassen sich bei dem genannten Verfahren auch in der bisher üblichen Arbeitsweise durch die Zuordnung mehrerer Kettkurse und mehrerer Polbindungszyklen zu einem Musterpunkt ansprechende Mischfarben zusammenstellen.

### Bezugszeichenliste

- R: Polfaden - Rot
- G: Polfaden - Grün
- B: Polfaden - Blau
- RGB: Grundfarben
- C: Polfaden - Cyan
- M: Polfaden - Magenta
- Y: Polfaden - Gelb
- MYC: inverse Grundfarben
- S: Schwarz
- W: Weiß
- S,W: Helligkeitsfarben
- OW: Oberware
- UW: Unterware
- KK: Kettkurs
- PZ: Polbindungszyklus (kürzester Bindungsabschnitt für einen musternden Polhenkel)
- MS: Musterpunkt - Erstreckung in Schussrichtung
- MK: Musterpunkt - Erstreckung in Kettrichtung
- MS/MK: Musterpunkt (als Fläche)
- RS: Rückenschuss
- RSV: Rückenschuss-Symbol - (fixiert zwei Polschenke! eines Polfadens)
- RSA: Rückenschuss-Symbol - (fixiert den Polschenkel, der mit der Musterung beginnt)
- RSE: Rückenschuss-Symbol - (fixiert den Polschenkel, der die Musterung beendet)
- IS: Innenschuss
- ISV: Innenschuss-Symbol - (fixiert zwei Polschenkel eines Polfadens)
- ISA: Innenschuss-Symbol - (fixiert den Polschenkel, der mit der Musterung beginnt)
- ISE: Innenschuss-Symbol - (fixiert den Polschenkel, der die Musterung beendet)
- FS: Füllschuss
- FK: Füllkette
- BK: Bindekette
- T: Totpolgruppe (einer Grundware)
- CH: Polfäden pro Kettkurs
- GP, GP', GP" GP"': Polfadengruppe/Gruppe von Polfäden
- PP: Polbindungsprogramm
(Bindungsprogramm der musternden Polfäden zur Herstellung eines Musterpunktes - ohne vorangestellten oder nachgeordneten Aktivierungs- bzw. Deaktivieru ngsabsch nitt)
- AA: Aktivierungsabschnitt (Programm zur Aktivierung eines Polfades aus dem Totpolverband bis zum Beginn des Musterns)
- DA: Deaktivierungsabschnitt (Programm zur Deaktivierung eines Polfades von der letzten Position des Musterns bis zur Integrierung in den Totpolverband)
- SA: Scheitelbindungsabschnitt (Programm zur Steuerung der Polfäden im Scheitelbereich eines Polhenkels über einen oder mehrere Polbildungszyklen)
- 1: Bildspeicher, digital
- 11: Scanner
- 12: Kamera
- 2: Speicher für Matrix-Programme
- 3: Steuerrechner
- 31: Maus
- 32: Tastatur
- 33: Monitor
- 33a: Bild (Urform)
- 33b: Bild mit überlagerter Matrix
- 33c: Bild mit Farbwerten der Polbindungsprogramme PP
- 33d: Bild analog zu 33c mit Kontrolle der Abarbeitung des Programmes
- 4: Speicher für Polbundungsprogramme mit Daten für Farbwerte
- 5: Übersetzer - Farbwerte, durchschnittlich, ermittelt < - > Farbwerte/Polbindungsprogramm
- 6: Muster-Steuerprogramm
- 7: Webmaschine/Jacquardmaschine/Textilmaschine

## Patentansprüche

1. Verfahren zur Herstellung von gemusterten Schlingenpol-, Flor oder Plüscherzeugnissen mit gewebter Grundware,
wobei für die Ausbildung je einer in Kettrichtung verlaufenden Reihe von Musterpunkten eine Gruppe von Polfäden unterschiedlicher Farbe, den Herstellungsprozess begleitend, bereitgehalten wird und
wobei die jeweils zur Musterung ausgewälten Polfäden oder Polfadenabschnitte jeder Polfadengruppe mittels Klemmgreifer oder Polfadenführer (z. B. Litze; Tuftingnadel) mit mindestens einem, eine Polschlinge aufspreizendem Element (z. B. Schussfaden, Greifer, Poiplatine, Rute, Lanzette mit Hilfsschussfaden) in Eingriff gebracht werden.
wobei die auf diese Weise aufgespreizte Polschlinge in mindestens einer gewebten Grundware fixiert wird und
wobei die fixierte Polschlinge mit einem Teil ihrer Länge auf der Sichtseite schließlich als Schlinge und/oder als Florschenkel aus der Grundware musterbildend hervorsteht,
**dadurch gekennzeichnet,**
**dass** das den Reihen von Musterpunkten Gruppen (GP, GP', GP", GP''') von Polfäden zugeordnet werden, die jeweils aus Grundfarben (z. B. Rot R, Grün G, Blau B) und/oder aus inversen Grundfarben (z. B. Magenta M, Gelb Y, Cyan C) sowie aus Helligkeitsfarben (z.B. Schwarz S, Weiß W) bestehen,
**dass** die Größe der Musterpunkte durch
eine Zahl zwischen eins und vier von einander benachbarten Gruppen von Polfäden besitzenden Kettkursen (KK) und
eine Zahl zwischen eins und fünf von nacheinander ablaufenden Polbildungszyklen (PZ) bestimmt wird,
**dass** innerhalb jedes Musterpunktes (MS, MK) zur Bildung von Mischfarben mindestens zwei Polfäden der jeweiligen Polfadengruppe (GP, GP', GP", GP"') gleichzeitig nebeneinander und/oder unmittelbar nacheinander zur Ausführung eines musternden Polbindungsprogrammes (PP) ausgewählt und danach gesteuert werden und
**dass** ausschließlich aus der Grundware hervorstehende Abschnitte der musternden Polfäden an der Farbgestaltung der Musterpunkte beteiligt werden.

2. Verfahren nach Anspruch 1, **dadurch gekennzeichnet,**
**dass** aus einer digital erfassten Mustervorlage durch Überlagerung mit einer die Größe der Musterpunkte (MS/MK) definierenden Matrix die durchschnittlichen Farbwerte der einzelnen Musterpunkte (MS/MK) bestimmt werden,
**dass** die so ermittelten durchschnittlichen Farbwerte der einzelnen Musterpunkte (MS/MK) durch Polbindungsprogramme (PP) ausgewählter Polfäden der Gruppe (GP, GP', GP", GP"'), deren Farbwert dem jeweiligen durchschnittlichen Farbwert am nächsten kommt, ersetzt werden und
**dass** die so bestimmten, in die Matrix eingefügten Polbindungsprogramme (PP) parallel zueinander und nacheinander als Muster-Steuerprogramm (6) an der Textilmaschine (7) abgearbeitet werden.

3. Verfahren nach Anspruch 1 oder 2, **dadurch gekennzeichnet,**
**dass** die Textilmaschine eine Webmaschine (7) ist,
**dass** an Webmaschinen die zur Musterung ausgewählten Polfäden mittels Greifer oder Litze fachbildend vor mindestens einem anzuschlagenden und mittels Bindekette (BK) abzubindenden Schussfaden (RS, IS) der jeweiligen Grundware geführt werden.

4. Verfahren nach einem der Ansprüche 1 oder 2 und dem Anspruch 3,
**dadurch gekennzeichnet,**
**dass** die zur Musterung ausgewählten Polfäden mittels jacquardgesteuerter Litzen einer Doppelplüsch-, Doppelteppich-, Ruten- oder Lanzettenwebmaschine nach Polbindungsprogrammen (PP) für die Musterpunkte (MS/MK) gesteuert werden und
**dass** die Polfäden der Polfadengruppen in den Grundwaren zwischen Innen- und Rückenschüssen (IS, RS) der Grundware bzw. den Grundwaren (OW, UW), den Webprozess begleitend, als sog. Totpole bereit gehalten werden

5. Verfahren nach Anspruch 1, 2 und 4 unter Verwendung einer Doppelplüsch- oder einer Doppelteppichwebmaschine,
- bei der die musternden Polhenkel zwischen Schussfäden einer oberen Grundware (Oberware OW) una Schussfäden einer unteren Grundware (Unterware UW) aufgespreizt werden,
- bei der die Totpole (T) in jedem Kettkurs (KK) in Oberware (OW) und Unterware (UW) verteilt angeordnet sind und
- bei der die zwischen der Oberware (OW) und der Unterware (UW) aufgespannten Polfadenschenkel in einem nachfolgenden Arbeitsgang zum Zwecke der Bereitstellung von Florerzeugnissen getrennt werden,
**dadurch gekennzeichnet,**
**dass** der Gruppe von Polfäden pro Kettkurs (KK) einer ersten Grundware Polfäden mit den Grundfarben (R, G, B) und ein erster Helligkeitsfaden (S oder W) und der anderen Grundware Polfäden einer inversen Grundfarbe (M, Y, C) und der zweite Heiligkeitsfaden (W oder S) zugeordnet werden.

6. Verfahren nach Anspruch 5, **dadurch gekennzeichnet,**
**dass** sich die Musterpunkte (MS/MK) jeweils über zwei Kettkurse (KK) und über mindestens zwei Polbildungszyklen (PZ) erstrecken und
**dass** die unterschiedlich farbigen Polfäden innerhalb eines Musterpunktes (MS/MK) diagonal verteilt angeordnet werden.

7. Verfahren nach Anspruch 5, **dadurch gekennzeichnet,**
**dass** innerhalb eines Musterpunktes (MS/MK) Musterpolhenkel unterschiedlicher Polfäden sowohl an Rückenschüssen (RS) als auch an Innenschüssen (IS) der gleichen Grundware aufgespreizt werden.

8. Verfahren nach Anspruch 5, **dadurch gekennzeichnet,**
**dass** für die Gestaltung von Polbildungsprogrammen (PP) unterschiedliche Scheitelbindungsabschnitte (SA) für die Scheitel der Polhenkel in einer Grundware abrufbar sind und
**dass** sich die Scheitelbindungsabschnitte (SA) durch unterschiedliche Zahlen nacheinander eingetragener Rücken- bzw. Innenschüsse (RS, IS) pro Grundware voneinander unterscheiden.

9. Verfahren nach Anspruch 5 und 8, **dadurch gekennzeichnet,**
**dass** die Schenkel eines Musterpolhenkels zwei einander unmittelbar in Kettrichtung benachbarten oder voneinander entfernten Musterpunkten (MS/MK) zugeordnet werden.

10. Verfahren nach Anspruch 5, **dadurch gekennzeichnet,**
**dass** Polfäden innerhalb von Polbildungszyklen (PZ) eines Musterpunktes (MS/MK) wahlweise zwischen Rückenschüssen (RS) beider Grundwaren, zwischen Innenschüssen (IS) beider Grundwaren und/oder zwischen Innen- und Rückenschüssen (IS, RS) beider Waren aufgespannt werden.

11. Verfahren nach Anspruch 5, **dadurch gekennzeichnet,**
**dass** für das Aktivieren und für das Deaktivieren von musternden Polfäden innerhalb von Polbindungsprogrammen (PP) wahlweise an sich bekannte, unterschiedliche Aktivierungs- und Deaktivierungsabschnitte (AA, DA) einfügbar sind und
**dass** Aktivierungs- und Deaktivierungsabschnitte (AA, DA) im Grenzbereich von Musterpunkten dem jeweils vorangehenden Po!bindungsprogramm bzw. dem nachfolgenden Polbindungsprogramm zugeordnet werden.

12. Verfahren nach Anspruch 5, **dadurch gekennzeichnet,**
**dass** in einem Musterkomplex Polbindungsprogramme (PP) mit Schlingenpolbindung und Polbindungsprogramme mit Florbindung gearbeitet werden.

13. Textilmaschine zur Herstellung von gemusterten Schlingenpol-, Flor- oder Plüscherzeugnissen
mit einer Wirk- oder Webeinheit zur mustergemäßen Bestückung eines textilen Flächengebildes mit Schlingenpol-, Flor oder Plüschelementen,
mit einer computergesteuerten Jacquardvorrichtung zur Bewegung von Polfäden zum Zwecke der mustergemäßen Einbindung in eine Grundware nach Polbindungsprogrammen,
mit einem Computer zur Speicherung, Verarbeitung und Koordinierung von Daten sowie zur Ausgabe koordinierter Steuerprogramme an Stellglieder der Textilmaschine,
zur Ausführung des Verfahrens nach Anspruch 2,
**dadurch gekennzeichnet,**
**dass** der Textilmaschine Vorrichtungen (Scanner, Kamera) zur Erfassung optischer Konstellationen und digitaler Aufbereitung der Bildelemente mit ihren Farbwerten zugeordnet sind und
**dass** dem Computer der Textilmaschine
Speicher für eine große Zahl (mindestens hundert) abrufbarer Polbindungsprogramme für Musterpunkte (MS/MK),
Speicher für abrufbare Aktivierungs- und Deaktivierungsabschnitte (AA, DA) für Polfäden und
ein Übersetzungsprogramm für Farbwerte in Polbindungsprogramme für Musterpunkte zugeordnet sind.

## Claims

1. A method for producing figured loop-pile, fleece, or plush products with a woven base cloth
wherein a group of pile threads of different color - accompanying the production process - is kept ready for forming a series of pattern points running in warp direction, and
wherein the pile threads or pile thread sections of each pile thread group that are selected to be figuring are brought into engagement with at least one element that splices a pile loop (such as a weft thread, shuttle, pile sinker, lancet with auxiliary weft thread) using a clamping hook or pile thread guide (such as heald, tufting needle, etc.),
wherein the pile loop tethered in this way is fixed in at least one base cloth, and
wherein a part of the length of said fixed pile loop protrudes in a figuring manner as a loop and/or leg of fleece from the base cloth,
**characterized**
**in that** groups of pile threads (GP, GP', GP", GP"') are assigned to the series of pattern points, each consisting of
primary colors (such as red R, green G, blue B) and/or
inverse colors (such as magenta M, yellow Y, cyan C) as well as of achromatic colors (such as black Bk, white W),
**in that** the size of the pattern points is determined by
a number of between one and four adjacent warp courses (KK) having groups of pile threads and
a number of between one and five pile forming cycles (PZ) running one after the other,
**in that** within one pattern point (MS, MK), at least two pile threads of the respective pile thread group (GP, GP', GP", GP"') are selected and in parallel and/or one immediately after the other to run a figuring pile-weaving program (PP) and controlled accordingly, and
**in that** exclusively the sections of figuring pile threads that project from the base cloth are involved in the color designed of the pattern points.

2. The method according to claim 1, **characterized**
**in that** the average color values of each pattern point (MS/MK) are determined from a digitally recorded template laid over a matrix that defines the size of the pattern points (MS/MK),
**in that** the average color values of each pattern point (MS/MK) determined in this way are replaced by pile-weaving programs (PP) of selected pile threads of the group (GP, GP', GP", GP"') whose color value comes closest to the average color value, and
**in that** the pile-weaving programs (PP) determined in this way and incorporated in the matrix are processed in parallel as pattern control program (6) on the textile machine (7).

3. The method according to claims 1 or 2, **characterized**
**in that** the textile machine is a loom (7),
**in that** the pile threads selected for figuring on said loom are conducted to form sheds using a shuttle or heald in front of at least one weft thread (RS,IS) to be looped by hand or to be tied off using a binding warp.

4. The method according to any one of claims 1 or 2 and claim 3,
**characterized**
**in that** the pile threads selected for figuring are controlled based on pile-weaving programs (PP) for pattern points (MS/MK) using jacquard-controlled healds of a double plush, double-weft carpet, wire, or lancet-type loom, and
**in that** the pile threads of the pile thread groups are kept ready between inner and back fillings (IS, RS) in the base cloth or cloths (OW, UW), accompanying the weaving process as so-called buried piles.

5. The method according to claims 1, 2, and 4 using a double plush or double weft-carpet loom,
- wherein the figuring pile loops are tethered between the weft threads of an upper base cloth (face cloth OW) and the weft threads of a lower base cloth (back cloth UW),
- wherein the buried piles show a distributed arrangement in the face (OW) and back (UW) cloths in each warp course (KK), and
- wherein the pile thread loops tethered between the face (OW) and back (UW) cloths are cut to provide fleece products,
**characterized**
**in that** the group of pile threads per warp course (KK) of a first base cloth is assigned pile threads in primary colors (R, G, B) and a first achromatic thread (Bk or W), and the other base cloth is assigned pile threads of a secondary color (M, Y, C) and the second achromatic thread (W or Bk).

6. The process according to claim 5, **characterized**
**in that** the pattern points (MS/MK) stretch across two warp courses (KK) and at least two pile forming cycles (PZ), and
**in that** the pile threads of different colors are arranged in a diagonal pattern within a pattern point.

7. The method according to claim 5, **characterized**
**in that** pattern pile loops of different pile threads are tethered both at the back fillings (AS) and the inner fillings (IS) of the same base cloth within one pattern point (MS/MK).

8. The method according to claim 5, **characterized**
**in that** different vertex-forming sections (SA) can be retrieved for forming the vertices of pile loops in a base cloth for designing pile-weaving programs (PP), and
**in that** that these vertex-forming sections (SA) differ in the numbers of back or inner fillings (RS, IS) inserted subsequently for each base cloth.

9. The method according to claims 5 and 8, **characterized**
**in that** the legs of a pattern pile loop are assigned to two pattern points (MS/MK) that are adjacent in warp direction or distant from each other.

10. The method according to claim 5, **characterized**
**in that** pile threads are tethered selectively within pile-forming cycles (PZ) of a pattern point (MS/MK) either between back fillings (RS) of both base cloths, between inner fillings (IS) of both base cloths, and/or between inner and back fillings (IS, RS) of both cloths.

11. The method according to claim 5, **characterized**
**in that** various generally known activation and deactivation sections (AA, DA) can be inserted selectively for activating or deactivating figuring pile threads in pile-weaving programs (PP), and
**in that** activation and deactivation sections (AA, DA) are assigned either to the preceding or to the succeeding pile-weaving program in the borderline area with pattern points.

12. The process according to claim 5, **characterized**
**in that** pile-weaving programs (PP) in loop weave and pile-weaving programs in fleece weave are worked in a pattern complex.

13. A textile machine for producing figured loop-pile, fleece, or plush products
with a knitting or weaving assembly for inserting loop pile, fleece, or plush elements in a textile fabric as required by a pattern,
with a computer-controlled Jacquard device for moving pile threads to weave them as required by a pattern into a base cloth according to pile-weaving programs,
with a computer for storing, processing, and coordinating data as well as for outputting coordinated control programs to the actuators of the textile machine,
to carry out the method according to claim 2,
**characterized**
**in that** the textile machine is associated with devices (scanner, camera) for capturing optical constellation and digital processing of image elements with their color values, and
**in that** the computer of the textile machine
is assigned memories for a great number (at least one hundred) of invokable pile-weaving programs for pattern points (MS/MK),
memories for invokable activation and deactivation sections (AA, DA) for pile threads, and
a conversion program of color values into pile-weaving programs for pattern points.

## Revendications

1. Procédé de fabrication de produits à poil bouclé, poil coupé ou peluche à motif avec un tissu de base tissé,
dans lequel, pour l'élaboration de chacune des rangées de points du motif s'étendant dans la direction de la chaîne, on met à disposition un groupe de fils de poils de différentes couleurs, accompagnant le processus de fabrication, et
dans lequel les fils de poils ou les segments de fils de poils de chaque groupe de fils de poils respectivement sélectionnés pour former le dessin sont amenés en prise avec au moins un élément qui étend une boucle de poil (par exemple fil de trame, crochet, platine peluche, verge, lancette avec fil de trame auxiliaire) à l'aide d'une pince de serrage ou d'un guide de fil de poil (par exemple lisse, aiguille à tufter),
dans lequel la boucle de poil étendue est fixée dans au moins un tissu de base tissé, et
dans lequel la boucle de poil ainsi fixée dépasse enfin du tissu de base en formant le dessin par une partie de sa longueur, sur le côté visible, en tant que boucle et/ou en tant que côté de poil,
**caractérisé**
**en ce qu'**aux rangées de points du motif sont coordonnés des groupes (GP, GP', GP", GP"') de fils de poils qui se composent respectivement des couleurs de base (par exemple rouge R, vert G, bleu B) et/ou des couleurs de base inversées (par exemple magenta M, jaune Y, cyan C) ainsi que de couleurs de luminosité (noir S, blanc W),
**en ce que** la taille des points du motif est déterminée par un nombre, compris entre un et quatre, de chemins de chaîne (KK) possédant des groupes voisins les uns des autres de fils de poils et un nombre, compris entre un et cinq, de cycles de formation de poils (PZ) se déroulant les uns après les autres,
**en ce qu'**au sein de chaque point du motif (MS, MK), pour former des couleurs mixtes, au moins deux fils de poil de chaque groupe respectif de fils de poils (GP, GP', GP", GP"') sont sélectionnés simultanément l'un à côté de l'autre et/ou directement l'un après l'autre pour exécuter un programme de liage de poils formant le dessin (PP), puis commandés, et
**en ce que** les segments des fils de poils formant le dessin qui dépassent du tissu de base prennent exclusivement part à la formation de couleur des points du motif.

2. Procédé selon la revendication 1, **caractérisé**
**en ce que**, à partir d'un modèle de motif enregistré par voie numérique, par chevauchement avec une matrice définissant la taille des points du motif (MS/MK), on détermine les valeurs moyennes des couleurs des différents points du motif (MS/MK),
**en ce que** les valeurs moyennes des couleurs ainsi calculées des différents points du motif (MS/MK) sont remplacées par des fils de poils, sélectionnés par des programmes de liage de poils (PP) du groupe (GP, GP', GP", GP"') dont la valeur de couleur correspond alors à la valeur de couleur moyenne respective, et
**en ce que** les programmes de liage de poils (PP) insérés dans la matrice ainsi déterminés sont traités sur la machine textile (7) parallèlement les uns aux autres et les uns après les autres en tant que programme de commande du motif (6).

3. Procédé selon la revendication 1 ou 2, **caractérisé**
**en ce que** la machine textile est un métier (7) à tisser,
**en ce que** les fils de poils sélectionnés pour réaliser le dessin sont amenés sur le métier à tisser pour former le pas au moyen de crochets ou de lisses devant au moins un fil de trame (RS, IS) du tissu de base respectif à accrocher et à lier au moyen d'une chaîne de liage (BK).

4. Procédé selon l'une des revendications 1 ou 2 et selon la revendication 3, **caractérisé**
**en ce que** les fils de poils sélectionnés pour réaliser le dessin sont commandés au moyen de lisses, commandées selon le mode Jacquard, d'un métier à tisser pour tissu bouclette double, pour tapis double, à verges ou lancettes, en fonction de programmes de liage de poils (PP) pour les points du motif (MS/MK), et
**en ce que** les fils de poils des groupes de fils de poils dans les tissus de base sont maintenus en tant que poils dits morts entre les trames internes et d'envers (IS, RS) du tissu de base ou des tissus de base (OW, UW), en accompagnant le procédé.

5. Procédé selon la revendication 1, 2 et 4 en utilisant un métier à tisser pour tissu bouclette double ou tapis double,
dans lequel les boucles formant le motif sont étendues entre les fils de trame d'un tissu de base supérieur (tissu supérieur OW) et les fils de trame d'un tissu de base inférieur (tissu inférieur UW),
dans lequel les poils morts (T) de chaque chemin de chaîne (KK) dont disposés de façon répartie dans le tissu supérieur (OW) et le tissu inférieur (UW), et
dans lequel les boucles de poils tendues entre le tissu supérieur (OW) et le tissu inférieur (UW) sont séparées lors d'une étape de travail suivante afin de préparer des produits à poil coupé,
**caractérisé**
**en ce qu'**au groupe des fils de poils, par chemin de chaîne (KK), on coordonne, à un premier tissu de base, des fils de poils avec les couleurs de base (R, G, B) et un premier fil de luminosité (S ou W) et, à l'autre tissu de base, des fils de poils d'une couleur de base inversée (M, Y, C) et les seconds fils de luminosité (W ou S).

6. Procédé selon la revendication 5, **caractérisé**
**en ce que** les points du motif (MS/MK) s'étendent respectivement sur deux chemins de chaîne (KK) et sur au moins deux cycles de formation de poils (PZ), et
**en ce que** les fils de poils de différentes couleurs sont disposés au sein d'un point du motif (MS/MK) de façon répartie en diagonale.

7. Procédé selon la revendication 5, **caractérisé**
**en ce que**, au sein d'un point du motif (MS/MK), on étend des boucles de poils du motif de différents fils de poils tant au niveau de la trame d'envers (RS) qu'au niveau de la trame interne (IS) du même tissu de base.

8. Procédé selon la revendication 5, **caractérisé**
**en ce que**, pour l'élaboration des programmes de liage de poils (PP), on peut extraire différents segments de liage de sommet (SA) pour le sommet des boucles dans un tissu de base, et
**en ce que** les segments de liage de sommet (SA) se distinguent les uns des autres par différents nombres de trames d'envers ou internes (RS, IS) insérées les unes après les autres par tissu de base.

9. Procédé selon la revendication 5 et 8, **caractérisé**
**en ce que** les côtés d'une boucle de poil du motif sont coordonnés à deux points du motif (MS/MK) directement voisins dans la direction de la chaîne ou éloignés l'un de l'autre.

10. Procédé selon la revendication 5, **caractérisé**
**en ce que** les fils de poils au sein d'un cycle de formation de poils (PZ) d'un point du motif (MS/MK) sont tendus au choix entre les trames d'envers (RS) des deux tissus de base, entre les trames internes (IS) des deux tissus de base et/ou entre les trames internes et d'envers (IS, RS) des deux tissus.

11. Procédé selon la revendication 5, **caractérisé**
**en ce que**, pour l'activation et pour la désactivation des fils de poils formant le dessin au sein des programmes de liage de poils (PP), on peut au choix introduire différents segments d'activation et de désactivation (AA, DA) connus en soi, et
**en ce que** les segments d'activation et de désactivation (AA, DA) sont coordonnés dans la zone limite des points du motif au programme de liage de poils respectivement précédent ou au programme de liage de poils respectivement suivant.

12. Procédé selon la revendication 5, **caractérisé**
**en ce que** dans un motif complexe, on travaille des programmes de liage de poils (PP) avec un liage de poils en boucle et des programmes de liage de poils avec un liage à poil coupé.

13. Machine textile permettant de fabriquer des produits de velours bouclé, veloutés ou bouclette,
comportant une unité à tricoter ou à tisser permettant d'équiper selon le motif un produit de surface textile d'éléments à poil bouclé, poil coupé ou peluche,
comportant un dispositif jacquard commandé par ordinateur permettant de déplacer les fils de poils afin de lier selon le motif dans un tissu de base, en fonction de programmes de liage de poils,
comportant un ordinateur permettant de mémoriser, de traiter et de coordonner des données, ainsi que d'émettre des programmes de commande coordonnés au niveau de composants de réglage du métier textile,
afin de réaliser le procédé selon la revendication 2,
**caractérisé**
**en ce qu'**à la machine textile sont coordonnés des dispositifs (scanner, caméra) permettant de capter des constellations optiques et de préparer par voie numérique les éléments de l'image avec leurs valeurs de couleur, et
**en ce qu'**est coordonné à l'ordinateur de la machine textile
une mémoire pour un grand nombre (au moins cent) de programmes de liage de poils pouvant être extraits pour les points du motif (MS/MK),
une mémoire pour les segments d'activation et de désactivation (AA; DA) pouvant être extraits pour les fils de poils, et
un programme de traduction pour les valeurs de couleurs dans les programmes de liage des poils pour les points du motif.
